# FASCICULE DE BREVET EUROPEEN

(11) **EP 2 783 058 B1**
(45) Date de publication et mention de la délivrance du brevet: **28.12.2016**
(21) Numéro de dépôt: 12788569.7
(22) Date de dépôt: 22.11.2012
(51) Int. Cl.: E05B 77/06, E05B 77/04, E05B 83/18

(54) **VERROU D'OUVRANT DE VEHICULE AUTOMOBILE A POUSSOIR**
VERRIEGELUNG MIT DRÜCKELEMENT FÜR EINE BEWEGBARE PLATTE EINES KRAFTFAHRZEUGS
LATCH HAVING A PUSH MEMBER FOR A MOVABLE PANEL OF A MOTOR VEHICLE

(30) Priorité: 25.11.2011 FR 1103606
(43) Date de publication de la demande: 01.10.2014
(73) Titulaire: U-Shin Italia S.p.A., 10044 Pianezza (IT)
(72) Inventeur: DESARMENIEN, Alain, F-58000 Nevers (FR); RENAUD, Jean-Pierre, F-58000 Nevers (FR)
(74) Mandataire: Gaillarde, Frédéric F. Ch.
(86) Numéro de dépôt international: PCT/EP2012/073419
(87) Numéro de publication internationale: WO 2013/076224

(56) Documents cités:
- EP-A1- 0 744 519
- DE-A1- 2 841 546
- FR-A1- 2 721 645
- GB-A- 1 203 153
- US-A- 2 864 641
- US-A- 3 583 741

## Description

La présente invention concerne le domaine des verrous d'ouvrant de véhicule automobile à poussoir et plus particulièrement leur verrouillage en cas de fortes décélérations du véhicules comme par exemple lors d'accidents.

En effet, la sécurité est une préoccupation permanente dans les véhicules automobiles actuels. Les normes imposées par la législation sont également de plus en plus sévères afin de protéger au mieux les utilisateurs notamment en cas de choc.

Un des moyens pour protéger les usagers en cas de choc est de bloquer l'ouverture des ouvrants du véhicule afin d'empêcher qu'un utilisateur du véhicule ne soit éjecté vers l'extérieur ou ne soit blessé par le mouvement de l'ouvrant, notamment si celui-ci s'ouvre et se referme violemment. Ainsi, il existe, dans l'état de la technique, différents équipements utilisant notamment des masselottes ou cliquets qui viennent s'opposer au déplacement du poussoir en cas de choc. Les documents FR 2 721 645 A1, EP 0 744 519 A1 et US 2 864 641 A divulguent tous un verrou d'ouvrant de véhicule d'automobile à poussoir selon l'art antérieur. Ces équipements utilisent la force créée par la décélération du véhicule lors d'un choc pour s'opposer au déplacement du poussoir sous l'effet de cette même force. En outre, différents types de choc peuvent intervenir dans différentes directions (choc frontal, choc latéral...). La mise au point de tels équipements apparaît donc délicate à réaliser.

Il existe donc un besoin pour un équipement qui permette de résoudre le problème du blocage des ouvrants d'un véhicule en cas de choc qui soit fiable pour tous les types de chocs et aisé à mettre au point pour le fabricant de véhicules automobiles.

La présente invention a donc pour objet un verrou d'ouvrant de véhicule automobile à poussoir comprenant :
- un poussoir apte à être actionné en translation par un utilisateur en vue de l'ouverture d'un ouvrant,
ledit verrou comprenant un mécanisme de blocage du poussoir ayant une masse inertielle plus faible que le poussoir et coopérant avec celui-ci de sorte qu'en position passive, le mécanisme de blocage du poussoir bloque le déplacement axial du poussoir empêchant l'ouverture de l'ouvrant et qu'en position active, lors d'un actionnement ensemble du poussoir et du mécanisme de blocage, ce dernier libère le poussoir en translation permettant l'ouverture de l'ouvrant.

Ainsi, le verrou de l'invention présente un mécanisme de blocage peu sensible à la direction, au sens et à la valeur de la décélération subie par le verrou lors d'un choc violent. Par conséquent, le mécanisme de blocage ne peut pas débloquer le poussoir du verrou sous le seul effet d'un choc violent. Il faut que l'utilisateur actionne volontairement le mécanisme de blocage pour libérer le déplacement axial du poussoir.

Selon un mode de réalisation supplémentaire de la présente invention, le mécanisme de blocage comporte un élément d'actionnement et un élément de blocage, l'élément de blocage et l'élément d'actionnement étant conformés de sorte à empêcher le déplacement latéral du poussoir en position passive du mécanisme de blocage et à coopérer de sorte à autoriser le déplacement axial dudit poussoir lorsque l'élément d'actionnement est actionné ensemble avec le poussoir dans une position active du mécanisme de blocage.

Selon un autre mode de réalisation de la présente invention,
- le mécanisme de blocage comprend un élément d'actionnement et un élément de blocage,
- le poussoir comprend un emplacement destiné à accueillir l'élément d'actionnement et un logement destiné à accueillir l'élément de blocage,
   l'élément d'actionnement étant mobile en translation par rapport au poussoir et selon le même axe de translation que le poussoir et comprenant :
   - une partie de préhension permettant l'actionnement du mécanisme de blocage par un utilisateur,
   - une ouverture, ménagée dans l'élément d'actionnement, qui est décalée par rapport au logement du poussoir lorsque le mécanisme de blocage est en position passive et qui vient en vis-à-vis dudit logement du poussoir en position active lors d'un actionnement du mécanisme de blocage par un utilisateur,
l'élément de blocage faisant saillie vers une cavité ménagée dans un carter du verrou sous l'effet de l'élément d'actionnement en position passive du mécanisme de blocage et se rétractant dans l'ouverture de l'élément d'actionnement en position active du mécanisme de blocage suite à la poussée par l'utilisateur de l'élément d'actionnement.

Selon un mode de réalisation supplémentaire, l'élément d'actionnement est disposé de manière à ce que, ledit élément d'actionnement est déplacé sur une sur-course avant que le poussoir soit actionné par ledit élément d'actionnement, la sur-course correspondant à la longueur pour faire passer l'élément de blocage de la position dans laquelle il fait saillie dans la cavité du carter à la position rétractée correspondant au passage d'une position passive à une position active du mécanisme de blocage.

Selon un mode de réalisation additionnel, l'élément d'actionnement est une tige coulissant dans un guidage formé par l'emplacement du poussoir du verrou, ladite tige portant à une extrémité ladite partie de préhension.

Selon un autre mode de réalisation, le verrou comprend également une surface d'appui destinée à coopérer avec le mécanisme de blocage et à actionner le poussoir dans lequel le déplacement de ladite surface d'appui sous l'effet d'un appui par un utilisateur provoque l'actionnement du mécanisme de blocage vers la position active puis l'actionnement du poussoir lorsque le déplacement correspondant à la sur-course a été parcouru et dans lequel, en position passive, la partie de préhension de l'élément d'actionnement fait avec ladite surface d'appui du verrou, une surface sensiblement plane.

Selon un mode de réalisation supplémentaire, le verrou comprend également un ressort de rappel de l'élément d'actionnement, ledit ressort de rappel provoquant le retour du mécanisme de blocage dans la position passive en l'absence d'actionnement par un utilisateur.

Selon un mode de réalisation additionnel, le ressort de rappel est logé dans un espace dédié du verrou, la tige fait saillie dans ce logement et le ressort de rappel appuie sur l'extrémité de la tige opposée à l'extrémité présentant la partie de préhension.

Selon un autre mode de réalisation, l'élément d'actionnement comprend un chanfrein au niveau d'un bord de l'ouverture afin de faciliter le passage de l'élément de blocage de la position rétractée dans l'ouverture de l'élément d'actionnement en position active du mécanisme de blocage vers la position passive dudit mécanisme de blocage dans laquelle l'élément de blocage fait saillie vers une cavité ménagée du carter du verrou.

Selon un mode de réalisation supplémentaire, la force de rappel du ressort de rappel de l'élément d'actionnement est déterminée en fonction de la masse de l'ensemble comprenant l'élément d'actionnement et la surface d'appui de manière à retenir ledit ensemble sous l'effet d'une décélération du véhicule automobile sur lequel est fixé le verrou en cas de choc.

Selon un mode de réalisation additionnel, la tige est en matériau plastique.

Selon un autre mode de réalisation, l'élément de blocage repose sur l'élément d'actionnement lorsque le mécanisme de blocage est en position passive.

Selon un mode de réalisation supplémentaire, l'élément de blocage est une bille, un levier dont l'axe de rotation est fixé au poussoir, une clavette, une pige ou encore un tonneau.

D'autres caractéristiques et avantages de l'invention apparaîtront dans la description qui va maintenant en être faite, en référence aux dessins annexés qui en représentent, à titre indicatif mais non limitatif, un mode de réalisation possible.

Sur ces dessins:
- la figure 1 représente un schéma d'un verrou d'ouvrant de véhicule automobile à poussoir selon l'un des modes de réalisation de la présente invention ;
- La figure 2 représente un schéma de la partie de préhension de l'élément d'actionnement du mécanisme de blocage du verrou d'ouvrant de véhicule automobile à poussoir décrit sur la figure 1 ;
- La figure 3 représente un schéma de l'élément de blocage du mécanisme de blocage du verrou d'ouvrant de véhicule automobile à poussoir décrit sur la figure 1.

Sur ces dessins les mêmes numéros de référence représentent les mêmes éléments.

Les modes de réalisation de la présente invention concernent un verrou à poussoir destiné à être monté sur un ouvrant de véhicule automobile. L'ouvrant peut être aussi bien une porte latérale qu'un coffre de véhicule automobile.

La figure 1 représente un mode de réalisation d'un tel verrou à poussoir 1. Le verrou 1 comprend essentiellement un carter 2, un poussoir 3, un rotor 5 et un mécanisme de blocage 7 du poussoir 3. Le verrou 1 est monté sur l'ouvrant de sorte que la face avant 9 est située à l'extérieur du véhicule automobile et est accessible par un utilisateur.

Le poussoir 3 est monté à l'intérieur du carter 2 de manière à être mobile en translation selon l'axe 11. Le poussoir 3 est évidé de manière à recevoir le rotor 5 qui est mobile en rotation selon l'axe 11. Le rotor 5 comprend les moyens de verrouillage et notamment les paillettes 13.

Le mécanisme de blocage 7 du poussoir 3 comprend un élément d'actionnement 15 et un élément de blocage 17. Selon le mode de réalisation représenté sur les figures, l'élément de blocage 17 est matérialisé par une bille qui est située dans un logement 19 du poussoir 3 qui est un logement ouvert sur la partie supérieure adjacente au carter 2 et dont les parois empêchent un déplacement axial de la bille 17 parallèlement à l'axe 11. L'élément d'actionnement 15 a une forme générale allongée constituant une tige et comprend une ouverture 20 sur la partie axiale et une partie de préhension 21 à l'une des extrémités. L'élément d'actionnement 15 est monté dans un emplacement 23 du poussoir 3 qui sert de guidage de sorte qu'il est mobile en translation parallèlement à l'axe 11 de translation du poussoir 3 et que la partie de préhension 21 peut venir appuyer sur une extrémité 22 du poussoir 3. La partie de préhension 21 peut également servir de cache-poussoir.

Le carter 2 comprend également une cavité 25 située en regard du logement ouvert 19 du poussoir 3 ainsi qu'un espace dédié 27 dans lequel vient se loger un ressort de rappel 29, l'une des extrémités du ressort de rappel 29 venant en appui sur l'extrémité de l'élément d'actionnement 15 opposée à l'extrémité comprenant la partie de préhension 21, ladite extrémité faisant saillie dans l'espace dédié 27.

Le verrou comprend également une surface d'appui 30 au niveau de la face avant 9 qui possède une extrémité qui est en contact avec la partie de préhension 21 de l'élément d'actionnement 15 de sorte que l'application d'une force par un utilisateur sur la surface d'appui 30 entraîne le déplacement de l'élément d'actionnement 15. De plus, la surface d'appui 30 est agencée de manière à ce que, en position passive, elle est alignée avec la partie de préhension 21 de l'élément d'actionnement 15 pour former une surface sensiblement plane. La face avant 9 du verrou 1 présente donc une surface lisse et plane.

Ainsi, le mécanisme de blocage 7 coopère avec le poussoir 3 de sorte qu'en position passive (représentée sur la figure 1), le mécanisme de blocage 7 bloque le déplacement en translation du poussoir 3 empêchant l'ouverture de l'ouvrant. En effet, comme représentée de manière détaillée sur la figure 2, en position passive, l'ouverture 20 ménagée dans l'élément d'actionnement 15 a un centre décalé par rapport au centre du logement 19 du poussoir 3.

La bille 17 est positionnée au-dessus, repose et est surélevée par l'élément d'actionnement 15 de sorte que la bille 17 fait saillie en dehors du logement 19 du poussoir 3 vers la cavité 25 ménagée dans le carter 2 bloquant ainsi le mouvement en translation du poussoir 3 par rapport au carter 2. De plus, dans la position passive, l'élément d'actionnement 15 est positionné de sorte que la partie de préhension 21 est décalée axialement selon l'axe 11 par rapport à une extrémité du poussoir 3 d'une longueur prédéfinie correspondant à une sur-course qui sera définie dans la suite de la description.

Le mécanisme de blocage 7 est actionné par appui d'un utilisateur sur la partie de préhension 21 de l'élément d'actionnement 15. L'appui de l'utilisateur correspond à la création d'une force parallèle à l'axe de translation 11, dirigée vers l'intérieur du véhicule et qui est suffisamment forte pour comprimer le ressort de rappel 29. L'actionnement du mécanisme de blocage 7 provoque le coulissage de l'élément d'actionnement 15 dans l'emplacement 23 et dont le centre de l'ouverture 20 vient se placer en vis-à-vis du centre logement 19 du poussoir 3. La bille 17 est alors attirée par gravité dans l'ouverture 20 de sorte qu'en position active du mécanisme de blocage 7, c'est-à-dire lors d'un actionnement par un utilisateur, la bille 17 n'est plus surélevée par l'élément d'actionnement 15 et se rétracte dans le logement 19. En conséquence, la bille 17 ne fait plus saillie vers la cavité 25 du carter 2 libérant ainsi le mouvement en translation du poussoir 3.

Lorsque le mécanisme de blocage 7 cesse d'être actionné par un utilisateur, le ressort de rappel 29 ramène l'élément d'actionnement 15 dans la position initiale, correspondant à la position passive décrite sur la figure 1, ce qui provoque le déplacement de la bille 17 vers l'extérieur du logement 19 et vers la cavité 25 du carter 2. Le passage de la bille 17 de la position active à la position passive est facilité par la présence d'un chanfrein 31 sur le bord de l'ouverture 20 de l'élément d'actionnement 15.

Par ailleurs, une fois le mécanisme de blocage 7 actionné, c'est-à-dire, une fois que la bille 17 se rétracte dans le logement 19 et libère le mouvement en translation du poussoir 3, l'élément d'actionnement 15 vient appuyer sur l'extrémité 22 du poussoir 3 situé du côté de la face avant 9 de sorte que l'appui de l'utilisateur provoque alors le déplacement en translation du poussoir 3 et par conséquent l'ouverture de l'ouvrant. Cependant, afin que l'élément d'actionnement 15 n'appuie sur l'extrémité du poussoir que lorsque le mécanisme de blocage 7 est activé, en position passive, l'élément d'actionnement 15 présente une sur-course 33 par rapport à l'extrémité 22 du poussoir 3 comme représentée sur la figure 3. Cette sur-course 33 correspond à la distance permettant à la bille 17 de passer de la position dans laquelle elle fait saillie vers la cavité 25 à la position rétractée dans l'ouverture 20 de l'élément d'actionnement 15, ceci correspondant au passage de la position passive à la position active du mécanisme de blocage.

D'autre part, le mécanisme de blocage 7 et en particulier l'élément d'actionnement 15 ainsi que la surface d'appui 30 du verrou ont une masse inertielle inférieure, voire nettement inférieure, par rapport à la masse inertielle du poussoir 3.

L'élément d'actionnement 15 et la surface d'appui 30 sont par exemple fabriqués en matière plastique, néanmoins d'autres matériaux peuvent être utilisés. Le choix du matériau se faisant en fonction du facteur de décélération et de la masse du poussoir.

Le poussoir 3 peut être réalisé dans un matériau métallique.

En effet, la masse inertielle de l'ensemble comprenant l'élément d'actionnement et de la surface d'appui la plus faible possible permet d'éviter un mouvement en translation de l'élément d'actionnement 15 sous l'effet d'une décélération brutale du véhicule sur lequel est monté le verrou 1. La raideur du ressort de rappel 29 est également déterminée en fonction de la masse inertielle de l'ensemble comprenant l'élément d'actionnement 15 et la surface d'appui 30 afin d'empêcher l'actionnement du mécanisme de blocage 7 en cas de décélération. Une raideur du ressort de rappel 29 trop importante entraînerait une difficulté d'utilisation pour l'utilisateur.

Selon un autre mode de réalisation, l'élément de blocage 17 est réalisé par un levier dont l'axe de rotation est fixé au poussoir 3.

L'élément de blocage peut être tout autre élément tel qu'une clavette, une pige ou encore un tonneau, présentant une forme apte à bloquer le déplacement axial du poussoir en position passive, c'est-à-dire en l'absence d'un appui par un utilisateur.

Dans le cas du levier, le levier peut passer d'une position passive dans laquelle il est surélevé par l'élément d'actionnement 15 et fait saillie dans la cavité 25 du carter 2 à une position rétractée dans le logement 19 du poussoir 3 sous l'effet du déplacement par un utilisateur de l'élément d'actionnement 15. La position rétractée du levier libérant le mouvement en translation du poussoir 3.

En fonctionnement, en position passive du mécanisme de blocage, par exemple lorsque le véhicule roule, l'élément de blocage 17 empêche tout mouvement en translation du poussoir 3 et empêche donc toute ouverture de l'ouvrant. En cas d'accident et de choc, le véhicule subit une forte décélération. Cependant, du fait de la faible masse inertielle de l'élément d'actionnement 15 et de la surface d'appui 30, le ressort de rappel 29 n'est pas comprimé sous l'effet de cette décélération. Le mécanisme de blocage 7 reste donc dans la position passive de sorte que l'élément de blocage 17 continue à bloquer toute ouverture de l'ouvrant.

Lorsque l'utilisateur veut ouvrir l'ouvrant, il appuie sur la surface d'appui 30 ce qui provoque le déplacement de l'élément d'actionnement 15. Le déplacement s'effectue dans un premier temps sur la sur-course 33. Cette sur-course 33 a une longueur telle qu'elle n'est pas ressentie par l'utilisateur. Une fois la sur-course 33 parcourue par l'élément d'actionnement 15, le mécanisme de blocage est en position active de sorte que l'élément de blocage 17 est rétracté dans l'ouverture 20 ce qui libère le mouvement en translation du poussoir 3. L'effort de l'utilisateur sur la surface d'appui 30 entraîne alors le déplacement du poussoir 3, l'élément d'actionnement 15 étant désormais en contact avec l'extrémité 22 du poussoir 3. Ceci provoque l'ouverture de l'ouvrant.

Ainsi, les modes de réalisation de la présente invention concernent une verrou d'ouvrant de véhicule automobile à poussoir qui permet d'éviter toute ouverture intempestive de l'ouvrant même en cas de choc et de décélération brutale du véhicule et ce, quelque soit la direction du choc. De plus, un tel verrou 1 est facile à installer et ne nécessite pas de mise au point fastidieuse. Enfin, l'ouverture volontaire de l'ouvrant par un utilisateur reste aisée et ne demande pas d'effort particulier.

## Revendications

1. Verrou (1) d'ouvrant de véhicule automobile à poussoir comprenant :
- un poussoir (3) apte à être actionné en translation par un utilisateur en vue de l'ouverture d'un ouvrant,
**caractérisé en ce que** ledit verrou (1) comprend un mécanisme de blocage (7) du poussoir (3) ayant une masse inertielle plus faible que le poussoir (3) et coopérant avec celui-ci de sorte qu'en position passive, le mécanisme de blocage (7) du poussoir (3) bloque le déplacement axial du poussoir (3) empêchant l'ouverture de l'ouvrant et qu'en position active, lors d'un actionnement ensemble du poussoir (3) et du mécanisme de blocage (7), ce dernier libère le poussoir (3) en translation axiale permettant l'ouverture de l'ouvrant.

2. Verrou (1) selon la revendication 1 dans lequel le mécanisme de blocage (7) comporte un élément d'actionnement (15) et un élément de blocage (17),
l'élément de blocage (17) et l'élément d'actionnement (15) étant conformés de sorte à empêcher le déplacement latéral du poussoir (3) en position passive du mécanisme de blocage (7) et à coopérer de sorte à autoriser le déplacement axial dudit poussoir (3) lorsque l'élément d'actionnement est actionné ensemble avec le poussoir dans une position active du mécanisme de blocage (7).

3. Verrou (1) selon la revendication 1 ou 2 dans lequel :
- le mécanisme de blocage (7) comprend un élément d'actionnement (15) et un élément de blocage (17),
- le poussoir (3) comprend un emplacement (23) destiné à accueillir l'élément d'actionnement (15) et un logement (19) destiné à accueillir l'élément de blocage (17),
l'élément d'actionnement (15) étant mobile en translation par rapport au poussoir (3) et selon le même axe de translation (11) que le poussoir (3) et comprenant :
- une partie de préhension (21) permettant l'actionnement du mécanisme de blocage (7) par un utilisateur,
- une ouverture (20), ménagée dans l'élément d'actionnement (15), qui est décalée par rapport au logement (19) du poussoir (3) lorsque le mécanisme de blocage (7) est en position passive et qui vient en vis-à-vis dudit logement (19) du poussoir (3), en position active, lors d'un actionnement du mécanisme de blocage (7) par un utilisateur,
l'élément de blocage (15) faisant saillie vers une cavité (25) ménagée dans un carter (2) du verrou (1) sous l'effet de l'élément d'actionnement (15) en position passive du mécanisme de blocage (7) et se rétractant dans l'ouverture de l'élément d'actionnement (15) en position active du mécanisme de blocage (7) suite à la poussée par l'utilisateur de l'élément d'actionnement (15).

4. Verrou (1) selon la revendication 3 dans lequel l'élément d'actionnement (15) est disposé de manière à ce que, ledit élément d'actionnement (15) est déplacé sur une sur-course (33) avant que le poussoir (3) soit actionné par ledit élément d'actionnement (15), la sur-course (33) correspondant à la longueur pour faire passer l'élément de blocage (17) de la position dans laquelle il fait saillie dans la cavité (25) du carter (2) à la position rétractée correspondant au passage d'une position passive à une position active du mécanisme de blocage (7).

5. Verrou (1) selon la revendication 3 ou 4 dans lequel l'élément d'actionnement (15) est une tige coulissant dans un guidage formé par l'emplacement (23) du poussoir (3) du verrou (1), ladite tige portant à une extrémité ladite partie de préhension (21).

6. Verrou (1) selon les revendications 4 et 5 comprenant une surface d'appui (30) destinée à coopérer avec le mécanisme de blocage (7) et à actionner le poussoir (3) dans lequel le déplacement de ladite surface d'appui (30) sous l'effet d'un appui par un utilisateur provoque l'actionnement du mécanisme de blocage (7) vers la position active puis l'actionnement du poussoir (3) lorsque le déplacement correspondant à la sur-course (33) a été parcouru et dans lequel, en position passive, la partie de préhension (21) de l'élément d'actionnement (15) fait avec ladite surface d'appui (30) du verrou (1), une surface sensiblement plane.

7. Verrou (1) selon l'une des revendications 4 à 6 comprenant également un ressort de rappel (29) de l'élément d'actionnement (15), ledit ressort de rappel (29) provoquant le retour du mécanisme de blocage (7) dans la position passive en l'absence d'actionnement par un utilisateur.

8. Verrou (1) selon les revendications 5 et 7 dans lequel le ressort de rappel (29) est logé dans un espace dédié (27) du verrou (1), la tige faisant saillie dans cet espace dédié (27) et le ressort de rappel (29) appuyant sur l'extrémité de la tige opposée à l'extrémité présentant la partie de préhension (21).

9. Verrou (1) selon l'une des revendications 3 à 8 dans lequel l'élément d'actionnement (15) comprend un chanfrein (31) au niveau d'un bord de l'ouverture (20) afin de faciliter le passage de l'élément de blocage (17) de la position rétractée dans l'ouverture (20) de l'élément d'actionnement (15) en position active du mécanisme de blocage (7) vers la position passive dudit mécanisme de blocage (7) dans laquelle l'élément de blocage (17) fait saillie vers une cavité (25) ménagée du carter (2) du verrou (1).

10. Verrou (1) selon la revendication 6 prise ensemble avec l'une des revendications 7 à 9 dans lequel la force de rappel du ressort de rappel (29) de l'élément d'actionnement (15) est déterminée en fonction de la masse de l'ensemble comprenant l'élément d'actionnement (15) et la surface d'appui (30) de manière à retenir ledit ensemble sous l'effet d'une décélération du véhicule automobile sur lequel est fixé le verrou (1) en cas de choc.

11. Verrou (1) selon l'une des revendications 5 à 10 dans lequel la tige est en matériau plastique.

12. Verrou (1) selon l'une des revendications 2 à 11 dans lequel l'élément de blocage (17) repose sur l'élément d'actionnement (15) lorsque le mécanisme de blocage (9) est en position passive.

13. Verrou (1) selon l'une des revendications 2 à 12 dans lequel l'élément de blocage (17) est une bille, un levier dont l'axe de rotation est fixé au poussoir (3), une clavette, une pige ou encore un tonneau.

## Patentansprüche

1. Schloss (1) für eine Kraftfahrzeugtür mit Schieber, Folgendes umfassend:
- einen Schieber (3), der imstande ist, durch einen Benutzer im Hinblick auf das Öffnen einer Tür verschoben zu werden,
**dadurch gekennzeichnet, dass** das besagte Schloss (1) einen Arretiermechanismus (7) des Schiebers (3) umfasst, der eine Inertialmasse aufweist, die geringer ist, als der Schieber (3) und mit diesem derart zusammenwirkt, dass der Arretiermechanismus (7) des Schiebers (3) in der passiven Position die axiale Bewegung des Schiebers (3) arretiert und das Öffnen der Tür verhindert, und letzterer in der aktiven Position, bei einer gemeinsamen Betätigung des Schiebers (3) und des Arretiermechanismus (7), den Schieber (3) in axialer Vorschubrichtung freigibt und das Öffnen der Tür ermöglicht.

2. Schloss (1) nach Anspruch 1, wobei der Arretiermechanismus (7) ein Betätigungselement (15) und ein Arretierelement (17) umfasst,
wobei das Arretierelement (17) und das Betätigungselement (15) derart ausgeformt sind, um die Seitenbewegung des Schiebers (3) in die passive Position des Arretiermechanismus (7) zu verhindern und derart zusammenzuwirken, um die axiale Bewegung des besagten Schiebers (3) freizugeben, wenn das Betätigungselement gemeinsam mit dem Schieber in einer aktiven Position des Arretiermechanismus (7) betätigt wird.

3. Schloss (1) nach Anspruch 1 oder 2, wobei:
- der Arretiermechanismus (7) ein Betätigungselement (15) und ein Arretierelement (17) umfasst,
- der Schieber (3) eine Stelle (23) umfasst, die dazu bestimmt ist, das Betätigungselement (15) aufzunehmen, sowie eine Aufnahme (19), die dazu bestimmt ist, das Arretierelement (17) aufzunehmen,
wobei das Betätigungselement (15) im Verhältnis zum Schieber (3) und entlang derselben Vorschubachse (11) wie der Schieber (3) verschoben werden kann, und Folgendes umfassend:
- einen Greifabschnitt (21), der die Betätigung des Arretiermechanismus (7) durch einen Benutzer ermöglicht,
- eine Öffnung (20), die im Betätigungselement (15) eingearbeitet ist, und die im Verhältnis zur Aufnahme (19) des Schiebers (3) versetzt ist, wenn der Arretiermechanismus (7) in der passiven Position ist, und die bei einer Betätigung des Arretiermechanismus (7) durch einen Benutzer gegenüber der besagten Aufnahme (19) des Schiebers (3), in die aktive Position, gelangt,
wobei das Arretierelement (15) unter der Wirkung des Betätigungselements (15) in die passive Position des Arretiermechanismus (7) in eine Vertiefung (25) hinausragt, die in ein Gehäuse (2) des Schlosses (1) eingearbeitet ist, und sich nach dem Schieben des Betätigungselements (15) durch den Benutzer in die Öffnung des Betätigungselements (15) in die aktive Position des Arretiermechanismus (7) zurückzieht.

4. Schloss (1) nach Anspruch 3, wobei das Betätigungselement (15) derart angeordnet ist, dass das besagte Betätigungselement (15) über einen Überweg (33) bewegt wird, bevor der Schieber (3) vom besagten Betätigungselement (15) betätigt wird, wobei der Überweg (33) jener Länge entspricht, um das Arretierelement (17) von der Position, in der es in die Vertiefung (25) des Gehäuses (2) hinausragt, in die zurückgezogene Position übergehen zu lassen, die dem Übergang von einer passiven Position in eine aktive Position des Arretiermechanismus (7) entspricht.

5. Schloss (1) nach Anspruch 3 oder 4, wobei das Betätigungselement (15) ein Stift ist, der durch eine Führung gleitet, die durch die Stelle (23) des Schiebers (3) des Schlosses (1) gebildet wird, wobei der besagte Stift an einem Ende den besagten Greifabschnitt (21) trägt.

6. Schloss (1) nach den Ansprüchen 4 und 5, eine Auflagefläche (30) umfassend, die dazu bestimmt ist, mit dem Arretiermechanismus (7) zusammenzuwirken und den Schieber (3) zu betätigen, wobei die Bewegung der besagten Auflagefläche (30) unter der Wirkung einer Druckausübung durch einen Benutzer zur Betätigung des Arretiermechanismus (7) in Richtung der aktiven Position und danach zur Betätigung des Schiebers (3) führt, wenn die entsprechende Bewegung, die dem Überweg (33) entspricht, zurückgelegt wurde und wobei der Greifabschnitt (21) des Betätigungselements (15) in der passiven Position mit der besagten Auflagefläche (30) des Schlosses (1) eine in etwa ebene Fläche bildet.

7. Schloss (1) nach einem der Ansprüche 4 bis 6, das auch eine Rückstellfeder (29) des Betätigungselements (15) umfasst, wobei die besagte Rückstellfeder (29) die Rückstellung des Arretiermechanismus (7) in die passive Position bewirkt, wenn keine Betätigung durch einen Benutzer vorliegt.

8. Schloss (1) nach den Ansprüchen 5 und 7, wobei die Rückstellfeder (29) in einem dafür bestimmten Raum (27) des Schlosses (1) aufgenommen wird, wobei der Stift in diesen dafür bestimmten Raum (27) hinausragt, und die Rückstellfeder (29) auf das Ende des Stiftes drückt, das jenem Ende gegenüberliegt, das den Greifabschnitt (21) aufweist.

9. Schloss (1) nach einem der Ansprüche 3 bis 8, wobei das Betätigungselement (15) eine Fase (31) im Bereich eines Randes der Öffnung (20) umfasst, um den Durchgang des Arretierelements (17) von der zurückgezogenen Position in der Öffnung (20) des Betätigungselements (15) in der aktiven Position des Arretiermechanismus (7) in die passive Position des besagten Arretiermechanismus (7) zu erleichtern, in der das Arretierelement (17) in eine Vertiefung (25) hinausragt, die in das Gehäuse (2) des Schlosses (1) eingearbeitet ist.

10. Schloss (1) nach Anspruch 6, gemeinsam mit einem der Ansprüche 7 bis 9, wobei die Rückstellkraft der Rückstellfeder (29) des Betätigungselements (15) in Abhängigkeit von der Masse der Einheit bestimmt wird, die das Betätigungselement (15) und die Auflagefläche (30) umfasst, um die besagte Einheit unter der Wirkung einer Verzögerung des Kraftfahrzeugs, in dem das Schloss (1) befestigt ist, im Falle eines Aufpralles zurückzuhalten.

11. Schloss (1) nach einem der Ansprüche 5 bis 10, wobei der Stift aus Kunststoff ist.

12. Schloss (1) nach einem der Ansprüche 2 bis 11, wobei das Arretierelement (17) auf dem Betätigungselement (15) aufliegt, wenn der Arretiermechanismus (9) in der passiven Position ist.

13. Schloss (1) nach einem der Ansprüche 2 bis 12, wobei das Arretierelement (17) eine Kugel, ein Hebel, dessen Drehachse auf dem Schieber (3) befestigt ist, eine Passfeder, eine Lehre oder aber eine Trommel ist.

## Claims

1. A lock (1) with a pusher for a door leaf of a motor vehicle comprising:
- a pusher (3) capable to be actuated in translation by a user in order to open a door leaf,
**characterized in that** said lock (1) comprises a mechanism (7) for blocking the pusher (3) having an inertial mass lower than that of the pusher (3) and cooperating with the latter so that, in a passive position, the mechanism (7) for blocking the pusher (3) blocks the axial displacement of the pusher (3) thereby preventing the opening of the door leaf and, in an active position, during an actuation of both the pusher (3) and the blocking mechanism (7), the latter releases the pusher (3) in axial translation thereby allowing the opening of the door leaf

2. The lock (1) according to claim 1, wherein the blocking mechanism (7) includes an actuating element (15) and a blocking element (17),
the blocking element (17) and the actuating element (15) being shaped so as to prevent the lateral displacement of the pusher (3) when the blocking mechanism (7) is in the passive position, and to cooperate so as to enable the axial displacement of said pusher (3) when the actuating element is actuated together with the pusher in an active position of the blocking mechanism (7).

3. The lock (1) according to claim 1 or 2, wherein:
- the blocking mechanism (7) comprises an actuating element (15) and a blocking element (17),
- the pusher (3) comprises a location (23) intended to accommodate the actuating element (15) and a housing (19) intended to accommodate the blocking element (17),
the actuating element (15) being movable in translation relative to the pusher (3) and along the same axis of translation (11) as the pusher (3) and comprising:
- a gripping portion (21) allowing the actuation of the blocking mechanism (7) by a user,
- an opening (20), arranged in the actuating element (15), which is shifted with respect to the housing (19) of the pusher (3) when the blocking mechanism (7) is in the passive position and which is facing said housing (19) of the pusher (3), in the active position, during an actuation of the blocking mechanism (7) by a user,
the blocking element (15) protruding towards a cavity (25) arranged in a casing (2) of the lock (1) under the effect of the actuating element (15) in the passive position of the blocking mechanism (7) and retracting in the opening of the actuating element (15) in the active position of the blocking mechanism (7) subsequently to a push of the actuating element (15) by the user.

4. The lock (1) according to claim 3, wherein the actuating element (15) is disposed so that, said actuating element (15) is displaced through an overstroke (33) before the pusher (3) is actuated by said actuating element (15), the overstroke (33) corresponding to the length necessary to make the blocking element (17) pass from the position in which it protrudes in the cavity (25) of the casing (2) to the retracted position corresponding to the passage of the blocking mechanism (7) from a passive position to an active position.

5. The lock (1) according to claim 3 or 4, wherein the actuating element (15) is a rod sliding in a guide formed by the location (23) of the pusher (3) of the lock (1), said rod carrying said gripping portion (21) at one end.

6. The lock (1) according to claims 4 and 5, comprising a bearing surface (30) intended to cooperate with the blocking mechanism (7) and to actuate the pusher (3) wherein the displacement of said bearing surface (30) under the effect of a pressing by a user causes the actuation of the blocking mechanism (7) towards the active position, then the actuation of the pusher (3) when the displacement corresponding to the overstroke (33) has been passed through and wherein the gripping portion (21) of the actuating element (15) forms, in the passive position, a substantially planar surface with said bearing surface (30) of the lock (1).

7. The lock (1) according to any of claims 4 to 6, also comprising a spring (29) for returning the actuating element (15), said return spring (29) causing the return of the blocking mechanism (7) in the passive position in the absence of actuation by a user.

8. The lock (1) according to claims 5 and 7, wherein the return spring (29) is housed in a dedicated space (27) of the lock (1), the rod protruding in this dedicated space (27) and the return spring (29) pressing on the end of the rod opposite to the end presenting the gripping portion (21).

9. The lock (1) according to any of claims 3 to 8, wherein the actuating element (15) comprises a chamfer (31) at an edge of the opening (20) in order to facilitate the passage of the blocking element (17) from the retracted position in the opening (20) of the actuating element (15), in the active position of the blocking mechanism (7), towards the passive position of said blocking mechanism (7) in which the blocking element (17) protrudes towards an arranged cavity (25) of the casing (2) of the lock (1).

10. The lock (1) according to claim 6 considered together with any of claims 7 to 9, wherein the return force of the return spring (29) of the actuating element (15) is determined based on the mass of the set comprising the actuating element (15) and the bearing surface (30) so as to retain said set under the effect of a deceleration of the motor vehicle on which the lock (1) is attached in the event of an impact.

11. The lock (1) according to any of claims 5 to 10, wherein the rod is made of a plastic material.

12. The lock (1) according to any of claims 2 to 11, wherein the blocking element (17) rests on the actuating element (15) when the blocking mechanism (9) is in the passive position.

13. The lock (1) according to any of claims 2 to 12, wherein the blocking element (17) is a ball, a lever whose axis of rotation is attached to the pusher (3), a key, a pin gauge or still a barrel.
